# EUROPÄISCHE PATENTANMELDUNG

(11) **EP 3 339 784 A1**
(43) Veröffentlichungstag der Anmeldung: **27.06.2018**
(21) Anmeldenummer: 17020053.9
(22) Anmeldetag: 10.02.2017
(51) Int. Cl.: F25J 1/00, F25J 1/02

(54) **VERFAHREN ZUM BETREIBEN EINER ANLAGE UND ANORDNUNG MIT EINER ANLAGE**

(30) Priorität: 22.12.2016 DE 102016015293
(71) Anmelder: Linde Aktiengesellschaft, 80331 München (DE)
(72) Erfinder: Golubev, Dimitri, 82538 Geretsried (DE)
(74) Vertreter: Imhof, Dietmar

(57) **Zusammenfassung**

Die Erfindung betrifft ein Verfahren zum Betreiben einer Anlage (300) mit Leitungen für einen oder mehrere Ströme (f) gasförmigen Stickstoffs, die zumindest zum Teil zur Bereitstellung und/oder Zufuhr gasförmigen Stickstoffs dienen und/oder in einem Kreislauf der einen Anlage (300) verwendet werden, wobei flüssiger Stickstoff (b) einem externen Speichertank (200) für flüssigen Stickstoff zugeführt wird, wobei gasförmiger Stickstoff (c) aus dem externen Speichertank (200) entnommen, einem der Ströme (f) gasförmigen Stickstoffs und durch einen Wärmetauscher (350) der einen Anlage (300) geführt wird, sowie eine Anordnung mit einer solchen Anlage (300) und einem solchen externen Speichertank (200).

## Beschreibung

Die Erfindung liegt auf dem Gebiet der Anlagen mit Verwendung gasförmigen Stickstoffs und betrifft ein Verfahren zum Betreiben einer Anlage sowie eine Anordnung mit einer Anlage gemäß den Oberbegriffen der unabhängigen Patentansprüche.

### Stand der Technik

Flüssiger Stickstoff wird für verschiedenste Anwendungen benötigt. Flüssiger Stickstoff kann beispielsweise aus gasförmigem Stickstoff in einer Stickstoffverflüssigungsanlage gewonnen werden.

Eine Bereitstellung gasförmigen Stickstoffs kann beispielsweise mittels einer Luftzerlegungsanlage (engl. "Air Separation Unit", ASU) erfolgen. Ist nachfolgend von "Stickstoff" die Rede, kann es sich um Reinstickstoff aber auch um ein stickstoffreiches Gasgemisch mit beispielsweise mehr als 80, 90, 95 oder 99 mol-% Stickstoff handeln. Bei einer Luftzerlegungsanlage kann zudem auch direkt eine Bereitstellung flüssigen Stickstoffs vorgesehen sein.

Die Herstellung von Luftprodukten in flüssigem oder gasförmigem Zustand durch Tieftemperaturzerlegung von Luft in Luftzerlegungsanlagen ist bekannt und beispielsweise bei H.-W. Häring (Hrsg.), Industrial Gases Processing, Wiley-VCH, 2006, insbesondere Abschnitt 2.2.5, "Cryogenic Rectification", beschrieben.

Luftzerlegungsanlagen weisen Destillationssäulensysteme auf, die beispielsweise Zwei- oder Dreisäulenanordnungen zur Bereitstellung von stickstoff- und sauerstoffreichen Luftprodukten umfassen. Typischerweise sind dabei zumindest eine sogenannte (Hoch-)Drucksäule und eine sogenannte Niederdrucksäule vorhanden. Der Betriebsdruck der Hochdrucksäule beträgt beispielsweise 4,3 bis 6,9 bar, vorzugsweise etwa 5,3 bar. Die Niederdrucksäule wird bei einem Betriebsdruck von beispielsweise 1,3 bis 1,7 bar, vorzugsweise etwa 1,4 bar betrieben. Die genannten Druckwerte liegen im Sumpf entsprechender Säulen vor. Es können auch beispielsweise sogenannte Mitteldrucksäulen vorhanden sein, die bei einem Betriebsdruck betrieben werden, der zwischen den genannten Werten liegt. Insbesondere die Niederdrucksäule kann auch zweiteilig ausgebildet sein. Zu Details sei auf die Fachliteratur verwiesen.

Der klassische Luftzerlegungsprozess mit dem Doppelsäulen-Verfahren erlaubt beispielsweise die Entnahme einer bestimmten Menge an gasförmigem Stickstoff am Kopf der Hochdrucksäule. Denkbar ist zudem auch eine Entnahme flüssigen und gasförmigen Stickstoffs am Kopf der Niederdrucksäule.

Flüssiger Stickstoff, der mittels einer Stickstoffverflüssigungsanlage oder einer Luftzerlegungsanlage gewonnen wird, kann nun in einem externen Speichertank, der für die Speicherung flüssigen Stickstoffs ausgebildet ist, für eine spätere Verwendung gespeichert bzw. bereitgehalten werden. Denkbar ist dabei auch, den von mehreren Stickstoffverflüssigungsanlagen und/oder Luftzerlegungsanlagen erzeugten flüssigen Stickstoff in einem gemeinsamen Speichertank zu speichern.

Die vorliegende Erfindung stellt sich vor diesem Hintergrund die Aufgabe, einen Prozess zur Verflüssigung von Stickstoff bzw. eine Bereithaltung flüssigen Stickstoffs insgesamt energieeffizienter zu gestalten.

### Offenbarung der Erfindung

Diese Aufgabe wird durch ein Verfahren zum Betreiben einer Anlage sowie eine Anordnung mit einer Anlage mit den Merkmalen der unabhängigen Patentansprüche gelöst. Ausgestaltungen sind Gegenstand der abhängigen Patentansprüche sowie der nachfolgenden Beschreibung.

### Vorteile der Erfindung

Die vorliegende Erfindung geht von einem an sich bekannten Verfahren zum Betreiben einer Anlage mit Leitungen für einen oder mehrere Ströme gasförmigen Stickstoffs unter Erzeugung flüssigen Stickstoffs beispielsweise direkt in der Anlage, die insbesondere eine Luftzerlegungsanlage und/oder eine Stickstoffverflüssigungsanlage umfassen kann, insbesondere aber auch unter Verwendung von gasförmigem Stickstoff aus der Luftzerlegungsanlage, der der Stickstoffverflüssigungsanlage zugeführt wird, aus, wie dies eingangs näher erläutert wurde. Die in der Anlage vorgesehenen Leitungen für einen oder mehrere Ströme gasförmigen Stickstoffs, können durch einen Wärmetauscher, insbesondere einen Hauptwärmetauscher, der Anlage geführt werden und dienen zumindest zum Teil zur Bereitstellung und/oder Zufuhr gasförmigen Stickstoffs und/oder werden in einem Kreislauf der Anlage verwendet. Flüssiger Stickstoff wird dabei einem externen Speichertank für flüssigen Stickstoff zugeführt.

Unter einem "externen" Speichertank wird dabei ein Speichertank verstanden, der außerhalb der Anlage, also insbesondere der Luftzerlegungsanlage und/oder der Stickstoffverflüssigungsanlage, angeordnet ist und insbesondere der Umgebungstemperatur ausgesetzt ist. Ein externer Speichertank befindet sich also insbesondere nicht in einer Coldbox, die weitere Apparate der Luftzerlegungsanlage wie Wärmetauscher und/oder Destillationssäulen enthält. Ein externer Speichertank unterscheidet sich damit von ggf. vorhandenen Speicherbehältern innerhalb einer Luftzerlegungsanlage oder Stickstoffverflüssigungsanlage, wie sie beispielsweise zum kurz- oder längerfristigen Zwischenspeichern von flüssigem Stickstoff zum Ausgleich von Produktionsschwankungen bereitgestellt sein können. Ein externer Speichertank unterscheidet sich ferner dadurch von solchen internen Speicherbehältern, dass ihm kein flüssiger Stickstoff entnommen und in die Luftzerlegungsanlage oder Stickstoffverflüssigungsanlage, insbesondere ein in einer solchen Anlage eingesetztes Destillationssäulensystem, zurückgeführt wird. Denkbar ist in gewissen Fällen allerdings auch, beispielsweise bei einem Schaden in der Turbine, dass der flüssige Stickstoff aus dem Speichertank und der Anlage zugeführt wird. Wenngleich hier von "einem" externen Speichertank die Rede ist, versteht sich, dass im Rahmen der vorliegenden Erfindung auch mehrere Speichertanks, insbesondere in Form einer sog. Tankfarm, eingesetzt werden können.

Ein Strom oder dessen Teil, der "in einem Kreislauf der Anlage verwendet wird, d.h. beispielsweise in einem Kreislauf-Verdichter der Luftzerlegungsanlage mitverdichtet wird, wird beispielsweise zumindest zum Teil wieder in wenigstens eine Destillationssäule der Luftzerlegungsanlage zurückgeführt. Beispielsweise kann ein vom Kopf der Niederdrucksäule abgezogener gasförmiger Stickstoffstrom jeweils teilweise oder vollständig erwärmt, verdichtet, abgekühlt und in die Hochdrucksäule eingespeist werden, wie auch in Figur 4 gezeigt.

Für den externen Speichertank, in dem der flüssige Stickstoff gespeichert wird, können sog. Flachbodentanks mit entsprechender Isolierung verwendet werden. Solche üblicherweise eingesetzten Flachbodentanks werden in der Regel unter einem relativ geringen Überdruck von ca. 50 bis 100 mbar betrieben. Im Falle einer separaten Stickstoffverflüssigungsanlage kann der beispielsweise auf ca. 81 K unterkühlte flüssige Stickstoff unter einem Druck von ca. 5 bis 6 bar zum externen Speichertank gefördert werden. Der externe Speichertank kann beispielsweise ein Speichervolumen von ca. 500 bis ca. 5000 m³ aufweisen. Trotz Unterkühlung entsteht bei der Drosselung auf den Betriebsdruck im externen Tank eine bestimmte Menge an sog. Flash-Gas. Dabei handelt es sich um Gasblasen, die sich im ansonsten flüssigen Stickstoff bilden. Die Menge des Flash-Gases (beispielsweise ca. 3 bis 4% des gesamten flüssigen Stickstoffs an der Anlagengrenze) wird zusammen mit sog. Boil-Off Verlusten, also Verlusten aufgrund der Verdampfung des flüssigen Stickstoffs, welche stark von der Größe des externen Speichertanks und auch dessen Isolierung abhängen, an die Umgebung abgeleitet. Dabei gehen nicht nur die Stickstoff-Moleküle sondern auch die Exergie der Kälte verloren. Solche Verluste entstehen auch, wenn der flüssige Stickstoff aus einer Luftzerlegungsanlage in den Speichertank geführt wird

Durch geeignete Veränderungen in der Konstruktion des externen Speichertanks, beispielsweise durch den Einsatz von Verstärkungsringen oder Ähnlichem, kann in dem Speichertank ein höherer Überdruck vorgesehen werden. Bevorzugt ist hier ein Überdruck in einem Bereich zwischen 0,1 und 1 bar, insbesondere zwischen 0,3 und 0,5 bar. Dieser Überdruck kann dabei auf einen Wert in diesem Bereich eingestellt oder eingeregelt werden.

Durch diese Erhöhung des Betriebsdrucks kann der Anteil von Flash-Gas bei der Drosselung bzw. Zuspeisung des flüssigen Stickstoffs aus der Stickstoffverflüssigungsanlage bzw. der Luftzerlegungsanlage bereits reduziert werden. Ganz vermieden werden können diese Verluste in der Regel jedoch nicht. Auch die durch unvollkommene Isolation entstehenden Verdampfungsverluste (Boil-Off) werden dabei nicht nennenswert beeinflusst.

Erfindungsgemäß wird nun gasförmiger Stickstoff aus dem externen Speichertank entnommen und einem (oder auch mehreren) der Ströme gasförmigen Stickstoffs und durch einen Wärmetauscher der Anlage geführt. Hierbei kann der gasförmige Stickstoff vorzugsweise zunächst separat durch den Wärmetauscher geführt und dann dem Strom (oder ggf. den mehreren Strömen) gasförmigen Stickstoff zugeführt werden. Bevorzugt ist jedoch auch, wenn der gasförmige Stickstoff dem Strom gasförmigen Stickstoff zugeführt bzw. mit einem solcher Ströme vereinigt wird, und zwar bevor der Strom an einem kalten Ende des Wärmetauschers in den Wärmetauscher geführt wird.

Die Idee hierbei besteht darin, die Kälte aus dem Flash-Gas und den Verdampfungsverlusten durch Rückführen dieses kalten gasförmigen Stickstoffs in die Anlage zurückzugewinnen und beispielsweise auch eine entsprechende Menge an neu zuzuführendem, gasförmigem Stickstoff für die Verflüssigung einzusparen und/oder eine anderweitig bereitzustellende Menge gasförmigen Stickstoffs zu erhöhen. Der Vollständigkeit halber sei hierbei angemerkt, dass die Rückführung dieses kalten gasförmigen Stickstoffs beispielsweise in die Luftzerlegungsanlage auch ohne Erhöhung des Betriebsdrucks im Speichertank denkbar ist. Jedoch ist durch einen höheren Betriebsdruck eine einfachere Rückführung des gasförmigen Stickstoffs möglich. Auf diese Weise lässt sich insbesondere eine zusätzliche Rückverdichtung des Stickstoffs einsparen.

Es ist bevorzugt, wenn der flüssige Stickstoff in einer Stickstoffverflüssigungsanlage als Anlage (oder Teil der Anlage), welcher gasförmiger Stickstoff zur Verflüssigung zugeführt wird, gewonnen und über eine Leitung dem externen Speichertank für flüssigen Stickstoff zugeführt wird. Dabei ist es besonders zweckmäßig, wenn einer der Ströme gasförmigen Stickstoffs einer ebenfalls als Teil der Anlage vorhandenen Luftzerlegungsanlage, die zur Bereitstellung gasförmigen Stickstoffs dienen, der Stickstoffverflüssigungsanlage zur Verflüssigung zugeführt wird. Die Luftzerlegungsanlage stellt damit den für die Stickstoffverflüssigungsanlage benötigten gasförmigen Stickstoff (zumindest teilweise) bereit. Auch hier ist es durch die vorliegende Erfindung möglich, Kälte, die in Form flüssigen Stickstoffs in den Speichertank geführt wird, hier von der Stickstoffverflüssigungsanlage, teilweise wieder zurückzugewinnen, anstatt sie ungenutzt zu verlieren. Die Stickstoffverflüssigungsanlage kann damit effizienter betrieben werden.

Alternativ oder zusätzlich ist es bevorzugt, wenn der flüssige Stickstoff in einer Destillationssäule der Luftzerlegungsanlage gewonnen wird, insbesondere kommt hier eine Drucksäule in Betracht, und über eine Leitung dem externen Speichertank für flüssigen Stickstoff, insbesondere. vom Kopf der Niederdrucksäule oder aus einem separaten Abscheider in der Drucksäule bzw. der Rektifikationsbox, zugeführt wird. Wie eingangs bereits erwähnt, kann bei einem üblichen Luftzerlegungsprozess bzw. einer entsprechenden Luftzerlegungsanlage flüssiger Stickstoff erzeugt und auch bereitgestellt werden. Durch die vorliegende Erfindung ist es somit möglich, Kälte, die von der Luftzerlegungsanlage in Form flüssigen Stickstoffs in den Speichertank geführt wird, teilweise wieder zurückzuführen und zu nutzen, anstatt sie ungenutzt zu verlieren. Eine solche Luftzerlegungsanlage kann damit effizienter betrieben werden.

Bei Verwendung einer (separaten) Stickstoffverflüssigungsanlage muss in der Luftzerlegungsanlage kein flüssiger Stickstoff erzeugt oder bereitgestellt werden. Es versteht sich jedoch, dass dies dennoch der Fall sein kann. Denkbar ist darüber hinaus auch, dass flüssiger Stickstoff sowohl aus einer Luftzerlegungsanlage als auch einer Stickstoffverflüssigungsanlage in einen gemeinsamen Speichertank gefördert wird. Der gasförmige Stickstoff aus dem externen Speichertank kann dann weiterhin (optional auch nur teilweise) in der Luftzerlegungsanlage im Wärmetauscher genutzt werden. Vorzugsweise kann dann zusätzlich auch noch gasförmiger Stickstoff aus dem externen Speichertank entnommen und der Stickstoffverflüssigungsanlage zugeführt werden.

Es ist von Vorteil, wenn der gasförmige Stickstoff, der aus dem Speichertank entnommen und dem Strom (oder auch den mehreren Strömen) gasförmigen Stickstoffs, der durch den Wärmetauscher geführt wird, zugeführt wird, bevor oder nachdem dieser Strom (oder ggf. die mehreren Ströme) durch einen Unterkühler geführt wird. Durch einen Unterkühler können Flash-Verluste bei einer Drosselung des Drucks, insbesondere auf einen für den Speichertank relevanten Druck, reduziert werden. Ist der Flüssigstrom unterkühlt, entsteht weniger Flash-Gas nach dem Ventil beim Zuführen der Flüssigkeit in den Speichertank. Ein solcher Unterkühler kann nicht nur bei einer separaten Stickstoffverflüssigungsanlage vorgesehen sein, sondern auch bei Luftzerlegungsanlagen. Dort können neben dem flüssigen Stickstoff auch andere Luftprodukte gekühlt werden. Denkbar ist weiterhin auch, dass der gasförmige Stickstoff dem entsprechenden Strom erst zugeführt wird, nachdem dieser durch den Unterkühler geführt wurde, dass jedoch der gasförmige Stickstoff aus dem Speichertank zuvor separat auch durch den Unterkühler geführt wird. Je nach Situation kann damit die Kälte des gasförmigen Stickstoffs aus dem Speichertank im Unterkühler und/oder im Wärmetauscher genutzt werden.

Vorzugsweise wird, auch wenn ein Betrieb der Anlage, also der Luftzerlegungsanlage und/oder der Stickstoffverflüssigungsanlage, unterbrochen ist oder unterbrochen wird, der gasförmige Stickstoff aus dem Speichertank entnommen und einem der Ströme gasförmigen Stickstoffs zugeführt und durch den Wärmetauscher geführt. Damit kann das Temperaturprofil des Wärmetauschers auch während einer Unterbrechung des Betriebs der Anlage (zumindest teilweise) aufrechterhalten werden. Die Nutzung von Boil-Off-Verlusten aus dem Speichertank kann dabei (evtl. zusätzlich zu anderen Maßnahmen) hilfreich sein, um dem durch Längswärmeleitung gegebenen Temperaturausgleich im Wärmetauscher entgegenzuwirken. Dies kann z.B. dadurch gewährleistet werden, dass ein ähnlich großer (aber warmer) Stickstoff-Strom im Gegenstrom abgekühlt und beispielweise durch die Entleerungsleitung von einem Flüssigabscheider an die Umgebung abgeführt wird.

Bzgl. der erfindungsgemäßen Anordnung mit einer Anlage, umfassend insbesondere eine Luftzerlegungsanlage und/oder eine Stickstoffverflüssigungsanlage, sowie deren vorteilhaften Ausgestaltungen und Vorteile sei zur Vermeidung von Wiederholungen auf obige Ausführungen zum Verfahren verwiesen, die dort entsprechend gelten.

Die Erfindung wird nachfolgend unter Bezugnahme auf die beigefügte Zeichnung näher erläutert, welche verschiedene Anlagenteile zeigt, anhand derer die erfindungsgemäßen Maßnahmen erläutert werden.

Kurze Beschreibung der Zeichnung
- Figuren 1 bis 3: zeigen verschiedene Anordnungen mit einer Stickstoffverflüssigungsanlage mit jeweils einem Speichertank gemäß verschiedener bevorzugter Ausführungsformen der Erfindung in Form schematischer Prozessflussdiagramme.
- Figur 4: zeigt eine Anordnung mit einer Luftzerlegungsanlage und einem Speichertank gemäß einer weiteren Ausführungsform der Erfindung in Form eines schematischen Prozessflussdiagramms.

### Ausführliche Beschreibung der Zeichnung

In Figur 1 ist eine Stickstoffverflüssigungsanlage zur Verflüssigung gasförmigen Stickstoffs an sich bekannter Art dargestellt in Form eines schematischen Prozessflussdiagramms dargestellt. Die vorliegende Erfindung soll zunächst anhand einer solchen Stickstoffverflüssigungsanlage in verschiedenen bevorzugten Ausführungsformen näher erläutert werden.

Stickstoffverflüssigungsanlagen der gezeigten Art sind vielfach an anderer Stelle beschrieben, beispielsweise bei Frank G. Kerry, Industrial Gas Handbook, Gas Separation And Purification, CRC Press, Taylor & Francis Group, 2007. Für detaillierte Erläuterungen zu Aufbau und Funktionsweise sei daher auf entsprechende Fachliteratur verwiesen. Eine Stickstoffverflüssigungsanlage kann dabei auf unterschiedliche Weise ausgebildet sein.

Vorliegend ist eine Stickstoffverflüssigungsanlage 100 gezeigt, welcher gasförmiger Stickstoff (Strom a) zugeführt wird. Unter Verwendung verschiedener Wärmetauscher, Verdichter und Expansionsturbinen, insbesondere auch eines Hauptwärmetauschers 150 und eines Abscheiders 155 wird flüssiger Stickstoff erzeugt, der in einem Unterkühler 160 weiter abgekühlt wird und anschließend in einem Strom b einem Speichertank 200 für flüssigen Stickstoff zugeführt wird.

In dem Speichertank 200 bildet sich nun aufgrund von Verdampfung gasförmiger Stickstoff, der bei herkömmlichem Betrieb beispielsweise als Strom d über eine Leitung und ein Ventil ungenutzt abgelassen werden kann. Daneben bildet sich beim Transport des flüssigen Stickstoffs vom Unterkühler 160 über die entsprechende Leitung (Strom b) in den Speichertank 200 Flash-Gas, das ebenfalls unerwünscht ist.

Es kann nun eine weitere Leitung vorgesehen sein, über die gasförmiger und kalter Stickstoff aus dem Speichertank 200 als Strom c zurück in den Verflüssigungsprozess geführt werden kann. Im hier gezeigten Fall wird dieser gasförmige Stickstoff (Strom c) stromaufwärts des Unterkühlers 160 in einen Strom e gasförmigen Stickstoffs (hier ein Niederdruckstrom) eingespeist, wobei der Strom e selbst durch den Unterkühler 160 geführt wird.

Auf diese Weise kann die Kälteenergie des Stroms c im Hauptwärmetauscher 150 genutzt werden, wodurch der gesamte Verflüssigungsprozess effizienter wird. Der Strom e wird zudem wieder dem Strom a zugeführt, d.h. die im Strom c geführte Menge gasförmigen Stickstoffs wird über den Strom e dem Strom a und damit wieder dem Verflüssigungsprozess zugeführt. Dies bedeutet, dass eine geringere Menge neu zuführenden, gasförmigen Stickstoffs nötig ist, aber dennoch die gleiche Menge flüssigen Stickstoffs und auch mit geringerem Energieaufwand erzeugt werden kann.

In Figur 2 ist eine weitere Stickstoffverflüssigungsanlage 100' gezeigt, die im Wesentlichem der Stickstoffverflüssigungsanlage 100 gemäß Figur 1 entspricht. Im Unterschied dazu ist hier nun jedoch vorgesehen, den Strom b gasförmigen und kalten Stickstoffs aus dem Speichertank 200, bevor er stromaufwärts des Unterkühlers 160 in den Strom e eingespeist wird, zunächst selbst durch den Unterkühler 160 zu führen. Auf diese Weise kann die Kälteenergie des Stroms c nicht nur im Hauptwärmetauscher 150, sondern bereits im Unterkühler 160 genutzt werden, wodurch der gesamte Verflüssigungsprozess ebenfalls effizienter wird.

In Figur 3 ist eine weitere Stickstoffverflüssigungsanlage 100" gezeigt, die ebenfalls im Wesentlichen der Stickstoffverflüssigungsanlage 100 gemäß Figur 1 entspricht. Im Unterschied dazu ist hier jedoch kein Unterkühler und damit auch kein entsprechender, rückzuführender Strom e gasförmigen Stickstoffs vorgesehen. Der Strom c gasförmigen und kalten Stickstoffs aus dem Speichertank 200 wird hier nun anstatt des Stroms e durch den Hauptwärmetauscher 150 geführt und dann, wie in den vorigen Fällen der Strom e, in den Strom a eingespeist. Auch hier kann die Kälteenergie des Stroms c im Hauptwärmetauscher 150 genutzt werden. Zudem kann die benötigte Menge gasförmigen Stickstoffs zur Verflüssigung reduziert werden.

In Figur 4 ist eine Luftzerlegungsanlage an sich bekannter Art dargestellt, mit der neben anderen Luftprodukten sowohl gasförmiger als auch flüssiger Stickstoff bereitgestellt werden können und anhand welcher ein erfindungsgemäßes Verfahren in einer weiteren bevorzugten Ausführungsform erläutert werden soll.

Luftzerlegungsanlagen der gezeigten Art sind vielfach an anderer Stelle beschrieben, beispielsweise bei H.-W. Häring (Hrsg.), Industrial Gases Processing, Wiley-VCH, 2006, insbesondere Abschnitt 2.2.5, "Cryogenic Rectification". Für detaillierte Erläuterungen zu Aufbau und Funktionsweise sei daher auf entsprechende Fachliteratur verwiesen. Eine Luftzerlegungsanlage zum Einsatz der vorliegenden Erfindung kann auf unterschiedlichste Weise ausgebildet sein.

Die in Figur 4 gezeigte Luftzerlegungsanlage 300 verfügt unter anderem über einen Hauptluftverdichter 301, eine Vorkühleinrichtung 302, ein Reinigungssystem 303, einen Hauptwärmetauscher 350 und ein Destillationssäulensystem 310. Das Destillationssäulensystem 310 umfasst im dargestellten Beispiel eine klassische Doppelsäulenanordnung aus einer (Hoch-)Drucksäule 311 und einer Niederdrucksäule 312 sowie eine Rohargonsäule 313 und eine Reinargonsäule 314.

Aus dem Hauptwärmetauscher 350 führt neben einem Strom f mit gasförmigem Stickstoff (GAN Atm) aus der Niederdrucksäule 312, nachdem dieser einen Unterkühler 360 durchlaufen hat, beispielsweise auch ein Strom gasförmiger Sauerstoff (GOX Atm). Durch den Unterkühler 360 werden zudem auch Ströme für flüssigen Sauerstoff (LOX) und flüssigen Stickstoff (DLIN) geführt.

Weiterhin wird unter anderem aus dem Strom gasförmigen Stickstoffs (GAN Atm) ein weiterer Strom gasförmigen Stickstoffs (Strom g) abgezweigt, im sog Feedverdichter (305) auf in etwa den Druck in der Drucksäule (abzüglich eventueller Druckverluste) verdichtet und einem Kreislaufverdichter (306) zugeführt und neben der Bereitstellung als unter Druck stehenden Stickstoffs (DGAN) dann durch den Hauptwärmetauscher 350 geführt.

Weiterhin wird aus der Niederdrucksäule 312 flüssiger Stickstoff, der in der Drucksäule 311 erzeugt wird, in einem Strom b entnommen. Dieser Strom b flüssigen Stickstoffs wird nun einem Speichertank 200 für flüssigen Stickstoff zugeführt. Zusammen mit dem Speichertank 200 bildet die Luftzerlegungsanlage 300 damit eine bevorzugte Ausführungsform einer erfindungsgemäßen Anordnung.

Der Speichertank 200 entspricht demjenigen gemäß Figuren 1 bis 3, insofern sei auch auf die dortige Beschreibung verwiesen. Auch hier entsteht gasförmiger und kalter Stickstoff aufgrund von Verdampfung und Flash-Gas, welcher nun als Strom c zurück in die Luftzerlegungsanlage 300 geführt wird. Im hier gezeigten Beispiel wird der Strom c gasförmigen Stickstoffs in den Strom f eingespeist und zwar bevor dieser den Unterkühler 360 durchläuft.

Auf diese Weise kann die Kälteenergie des Stroms c sowohl im Unterkühler 360 als auch im Hauptwärmetauscher 350 genutzt werden, wodurch der gesamte Luftzerlegungsprozess effizienter wird. Je nach Situation kann es jedoch auch zweckmäßig sein, den Strom c erst dann in den Strom f einzuspeisen, nachdem dieser den Unterkühler 360 durchlaufen hat. Dann kann die gesamte Kälteenergie des Stroms c im Hauptwärmetauscher 350 genutzt werden.

Da der Strom c dem Strom f zugeführt wird, über welchen gasförmiger, möglichst reiner Stickstoff aus dem Luftzerlegungsprozess bereitgestellt wird, kann die insgesamt bereitgestellte Menge gasförmigen Stickstoffs erhöht werden. Hierzu sei angemerkt, dass es sich auch bei dem Strom c um sehr reinen, gasförmigen Stickstoff handelt, da dieser direkt aus flüssigem Stickstoff entsteht.

Es sei angemerkt, dass zusätzlich zur der gezeigten Luftzerlegungsanlage eine Stickstoffverflüssigungsanlage, wie in den Figuren 1 bis 3 gezeigt, vorgesehen sein kann, welcher gasförmiger Stickstoff aus der Luftzerlegungsanlage zur Verflüssigung zugeführt wird, wobei der dort erzeugte flüssige Stickstoff ebenfalls in den hier gezeigten Speichertank zugeführt werden kann. Der Strom gasförmigen Stickstoffs aus dem Speichertank kann dann weiterhin, wie in Figur 4 gezeigt, der Luftzerlegungsanlage zugeführt werden.

Denkbar ist auch, dass in der Luftzerlegungsanlage kein flüssiger Stickstoff bereitgestellt wird. Auch dann kann, wie eben erwähnt, eine Sickstoffverflüssigungsanlage vorgesehen sein, welcher gasförmiger Stickstoff aus der Luftzerlegungsanlage zugeführt wird. In den Speichertank wird dann jedoch nur flüssiger Stickstoff aus der Stickstoffverflüssigungsanlage zugeführt.

## Patentansprüche

1. Verfahren zum Betreiben einer Anlage (100, 100', 100", 300) mit Leitungen für einen oder mehrere Ströme (a, f) gasförmigen Stickstoffs, die zumindest zum Teil zur Bereitstellung und/oder Zufuhr gasförmigen Stickstoffs und/oder in einem Kreislauf der Anlage (100, 100', 100", 300) verwendet werden,
wobei flüssiger Stickstoff (b) einem externen Speichertank (200) für flüssigen Stickstoff zugeführt wird,
**dadurch gekennzeichnet, dass** gasförmiger Stickstoff (c) aus dem externen Speichertank (200) entnommen, einem der Ströme (a, f) gasförmigen Stickstoffs zugeführt und durch einen Wärmetauscher (150, 350) der Anlage (100, 100', 100", 300) geführt wird.

2. Verfahren nach Anspruch 1, wobei die Anlage eine Stickstoffverflüssigungsanlage (100, 100', 100") umfasst, und wobei der flüssige Stickstoff wenigstens teilweise in der Stickstoffverflüssigungsanlage (100), welcher gasförmiger Stickstoff (a) zur Verflüssigung zugeführt wird, gewonnen und über eine Leitung dem Speichertank (200) für flüssigen Stickstoff zugeführt wird.

3. Verfahren nach Anspruch 1 oder 2, wobei die Anlage eine Luftzerlegungsanlage (300) umfasst.

4. Verfahren nach Anspruch 3, wobei der flüssige Stickstoff (b) wenigstens teilweise in einer Drucksäule (311) der Luftzerlegungsanlage (300) gewonnen und über eine Leitung dem Speichertank (200) für flüssigen Stickstoff zugeführt wird.

5. Verfahren nach Anspruch 3 oder 4, rückbezogen auf Anspruch 2, wobei einer der Ströme (f, a) gasförmigen Stickstoffs, die zur Bereitstellung gasförmigen Stickstoffs dienen, von der Luftzerlegungsanlage (300) umfasst ist und der Stickstoffverflüssigungsanlage (100) zur Verflüssigung zugeführt wird.

6. Verfahren nach einem der vorstehenden Ansprüche, wobei der gasförmige Stickstoff (c) aus dem externen Speichertank (200) entnommen und separat an einem kalten Ende des Wärmetauschers in den Wärmetauscher (150) geführt wird, bevor der gasförmige Stickstoff (c) einem der Ströme (a) gasförmigen Stickstoffs zugeführt wird.

7. Verfahren nach einem der Ansprüche 1 bis 5, wobei der gasförmige Stickstoff (c) aus dem externen Speichertank (200) entnommen und einem der Ströme (f) gasförmigen Stickstoffs, die durch den Wärmetauscher (350) geführt werden, zugeführt wird, bevor der Strom (f) an einem kalten Ende des Wärmetauschers in den Wärmetauscher (350) geführt wird.

8. Verfahren nach Anspruch 7, wobei der gasförmige Stickstoff (c), der aus dem Speichertank (200) entnommen und dem Strom (f) gasförmigen Stickstoffs, der durch den Wärmetauscher (350) geführt wird, zugeführt wird, bevor oder nachdem dieser Strom (f) durch einen Unterkühler (160, 360) geführt wird.

9. Verfahren nach Anspruch 8, wobei der gasförmige Stickstoff (c), der aus dem Speichertank (200) entnommen wird, zunächst separat durch den Unterkühler (160, 360) geführt wird und dann dem Strom (f) gasförmigen Stickstoffs, der durch den Wärmetauscher (150, 350) geführt wird, zugeführt wird, nachdem dieser Strom (f) durch den Unterkühler (160, 360) geführt wird.

10. Verfahren nach einem der vorstehenden Ansprüche, wobei in dem Speichertank (200) für flüssigen Stickstoff ein Überdruck in einem Bereich zwischen 0,1 und 1 bar, insbesondere zwischen 0,3 und 0,5 bar, vorgesehen ist oder auf einen Wert in diesem Bereich eingestellt oder eingeregelt wird.

11. Verfahren nach einem der vorstehenden Ansprüche, wobei, auch wenn ein Betrieb der Anlage (100, 100', 100",300) unterbrochen ist oder wird, der gasförmige Stickstoff (c) aus dem Speichertank (200) entnommen und einem der Ströme (a, f) gasförmigen Stickstoffs zugeführt und durch den Wärmetauscher (150, 350) geführt wird.

12. Anordnung mit einer Anlage (100, 100', 100", 300) mit Leitungen für einen oder mehrere Ströme (a, f) gasförmigen Stickstoffs, die zumindest zum Teil zur Bereitstellung und/oder Zufuhr gasförmigen Stickstoffs vorgesehen und/oder in einem Kreislauf der Anlage (100, 100', 100", 300) verwendbar sind, und
mit einem externen Speichertank (200) für flüssigen Stickstoff, wobei eine Leitung vorgesehen ist, über die flüssiger Stickstoff (b) dem Speichertank (200) zuführbar ist,
**gekennzeichnet durch** eine Leitung zwischen dem Speichertank (200) und wenigstens einer der Leitungen für die ein oder mehrere Ströme (a, f) gasförmigen Stickstoffs, die derart angeordnet ist, dass der gasförmige Stickstoff (c) aus dem Speichertank (200) entnehmbar, einem der Ströme (f) gasförmigen Stickstoffs zuführbar und **durch** einen Wärmetauscher (150, 350) der Anlage (100, 100', 100", 300) führbar ist.

13. Anordnung nach Anspruch 12, wobei die Anlage eine Stickstoffverflüssigungsanlage (100, 100', 100") umfasst, welcher gasförmiger Stickstoff (a) zur Verflüssigung zuführbar ist und die dazu eingerichtet ist, flüssigen Stickstoff zu erzeugen, wobei eine Leitung vorgesehen ist, über welche flüssiger Stickstoff (b) aus der Stickstoffverflüssigungsanlage (100, 100', 100" dem Speichertank (200) für flüssigen Stickstoff zuführbar ist.

14. Anordnung nach Anspruch 12 oder 13, wobei die eine Anlage eine Luftzerlegungsanlage (300) umfasst, die insbesondere eine Drucksäule (311) aufweist und dazu ausgebildet ist, flüssigen Stickstoff in der Drucksäule (311) zu erzeugen, und wobei eine Leitung vorgesehen ist, über welche der flüssige Stickstoff (b) aus der der Luftzerlegungsanlage (300) dem Speichertank (200) für flüssigen Stickstoff zuführbar ist.

15. Anordnung nach Anspruch 14 rückbezogen auf Anspruch 13, wobei eine der Leitungen für die Ströme (f) gasförmigen Stickstoffs der Luftzerlegungsanlage (300), die zur Bereitstellung gasförmigen Stickstoffs vorgesehen sind, derart angeordnet ist, dass gasförmiger Stickstoff aus der Luftzerlegungsanlage (300) der Stickstoffverflüssigungsanlage (100) zur Verflüssigung zuführbar ist.

16. Anordnung nach einem der Ansprüche 12 bis 15, wobei die Anlage (100, 100', 100", 300) einen Unterkühler (160, 360) aufweist, durch den der Strom (f) gasförmigen Stickstoffs, dem der gasförmige Stickstoff (c) aus dem Speichertank (200) zuführbar ist, geführt wird, und wobei der gasförmige Stickstoff (c) aus dem Speichertank (200) diesem Strom (f) zugeführt wird, bevor oder nachdem dieser Strom (f) durch den Unterkühler (160, 360) geführt wird.

17. Anordnung nach Anspruch 16, die derart eingerichtet ist, dass der gasförmige Stickstoff (c) aus dem Speichertank (200) entnommen und separat durch den Unterkühler geführt wird und dann dem Strom (f) gasförmigen Stickstoffs zugeführt wird, nachdem dieser Strom (f) durch den Unterkühler (160, 360) geführt wird.

18. Anordnung nach einem der Ansprüche 12 bis 17, wobei in dem Speichertank (200) für flüssigen Stickstoff ein Überdruck in einem Bereich zwischen 0,1 und 1 bar, insbesondere zwischen 0,3 und 0,5 bar, vorgesehen ist oder auf einen Wert in diesem Bereich einstellbar oder einregelbar ist.
